# FASCICULE DE BREVET EUROPEEN

(11) **EP 0 110 780 B1**
(45) Date de publication et mention de la délivrance du brevet: **02.04.1986**
(21) Numéro de dépôt: 83402266.7
(22) Date de dépôt: 24.11.1983
(51) Int. Cl.: B28B 23/00

(54) **Procédé de fabrication de plaques minces moulées avec armature en réseau et installation pour sa mise en oeuvre**
Verfahren zum Herstellen von dünnen geformten Platten mit Netzwerkbewehrung und Vorrichtung zu dessen Durchführung
Method of making thin slabs moulded with a network reinforcement, and plant for carrying it out

(30) Priorité: 26.11.1982 FR 8219891
(43) Date de publication de la demande: 13.06.1984
(73) Titulaire: Guerin, Gabriel, F-49350 Gennes (FR)
(72) Inventeur: Guerin, Gabriel, F-49350 Gennes (FR)
(74) Mandataire: Lemonnier, André

## Description

La présente invention concerne la fabrication de plaques ou dalles minces en matière moulée, notamment en. ciment.

L'invention s'applique plus particulièrement à la fabrication des plaques en ciment imitant la pierre pour des revêtements de façade ou tout autre usage, mais elle peut s'appliquer également à des panneaux ou dalles en plâtre ou autre matériau moulable à l'état plastique.

Ces plaques doivent être minces pour en réduire le poids et économiser le matériau, leur épaisseur étant par exemple de 20 mm, présenter une résistance mécanique élevée au cisaillement et au choc et ne pas se disloquer en cas de rupture.

Pour accroître la résistance mécanique de ces plaques, notamment en regard des forces de sollicitation imposées par les inserts d'accrochage des plaques sur la façade, il est nécessaire de les armer mais, en raison de la faible épaisseur de l'enrobage, le positionnement de l'armature doit être extrêmement précis et, en outre, l'armature doit être inattaquable par les agents atmosphériques susceptibles de s'infiltrer par une fissure ou autre, notamment au droit des inserts.

On a déjà fait diverses propositions pour incorporer une armature dans une plaque en béton ou matériau moulé analogue. EP-A-0051 101 (Od- ler) envisage de noyer dans une plaque en béton une armature constituée par un tissu à mailles en fibres de verre. Il propose toutefois de placer l'une de deux armatures au fond du moule et de la faire remonter en vibrant. Il est bien évident qu'avec ce procédé la position de l'armature dans l'épaisseur de la plaque sera totalement aléatoire. Dans ce brevet, on cherche d'ailleurs à maintenir les deux armatures au voisinage des surfaces inférieure et supérieure de la plaque et non à les noyer au droit de la mi-épaisseur. DE-A-2854228 propose de renforcer des plaques de béton avec des mats de fibres de verre. Le mat de fibres est simplement posé sur une couche de béton cellulaire et noyé dans une couche de mortier solidarisée avec la couche de béton cellulaire. FR-A-2352665 propose de noyer de la fibre de verre, en particulier un mat, dans une plaque de plâtre ayant une épaisseur ne dépassant pas 5 mm et, selon un mode de réalisation, ce mat est appliqué sur la couche de plâtre et on le fait pénétrer par pression à travers la pâte et jusque contre la surface de moulage, mais aucun moyen n'est décrit pour enfoncer une telle armature de manière uniforme dans une plaque mince, mais ayant une épaisseur suffisante pour que la nappe soit éloignée de chacune des deux faces.

L'invention a pour but de résoudre ces problèmes de mise en place avec précision d'une armature dans une plaque mince en matière moulée, notamment en ciment.

Conformément à l'invention, le procédé de fabrication de plaques minces moulées avec armature en réseau, cette armature étant constituée par un réseau plan d'éléments longilignes à haute résistance mécanique de densité sensiblement égale à celle ou plus faible que celle du matériau constituant la plaque, l'armature étant posée sur la pla-' que moulée avec le matériau de ladite plaque encore à l'état plastique, est caractérisé en ce que le réseau d'armature est enfoncé par un presseur formant un réseau plan d'arêtes espacées.

Du fait que la profondeur d'enfoncement du presseur dans la masse de la plaque à l'état plastique peut être parfaitement contrôlée, la position de l'armature, sa planéité et les épaisseurs du matériau de part et d'autre de celle-ci, sont également parfaitement contrôlées.

De préférence, l'armature est constituée par un réseau à mailles larges de fils croisés en fibres de verre, fibres de carbone ou matière synthétique analogue. La fibre de verre et ces autres fibres présentent en effet une bonne résistance mécanique et chimique et la densité du matériau est telle que l'armature ne s'enfonce pas naturellement, même sous vibration, dans la masse de pâte de ciment. Conformément à l'invention, le moule est vibré après l'enfoncement du réseau d'armature et après le retrait du presseur pour rétablir la planéité de la surface de la plaque moulée.

L'installation pour la mise en oeuvre du procédé comporte de manière connue un ensemble de moules à la forme de la plaque mince à obtenir, une unité de préparation à l'état plastique et de dosage de la matière de base de la plaque mince pour déverser la charge de matière préfixée dans chaque moule et pour l'égaliser, par exemple par vibrage, avec, en outre et conformément à l'invention, un presseur avec un réseau plan d'arêtes espacées dont la surface d'ensemble correspond sensiblement à la surface du réseau utilisé pour armer la plaque moulée, un moyen pour descendre au moins les arêtes du presseur dans le moule jusqu'à un niveau contrôlé correspondant sensiblement au plan moyen de l'épaisseur de la plaque et un dispositif pour soumettre à un vibrage le moule après retrait du presseur.

L'invention sera décrite plus en détail ci-après avec référence aux dessins ci-annexés dans lesquels:
la fig. 1 est une vue en plan par l'arrière d'une plaque de pierre reconstituée à réaliser par le procédé selon l'invention, et
la fig. 2 en est une vue partielle à plus grande échelle en coupe par II-II de la fig. 1,
la fig. 3 est une vue en plan schématique de l'installation, et
la fig. 4 est une vue en coupe du dispositif presseur pendant l'opération d'enfoncement de l'armature.

La plaque 1 à réaliser a une forme rectangulaire avec des bords 2 chanfreinés, ses dimensions pouvant atteindre 60 x 40 cm avec une épaisseur de 2 cm sans que ces forme et dimensions soient limitatives. Elle est réalisée en ciment avec des agrégats et des pigments divers, elle est armée par une armature 3 représentée seulement partiellement à la fig. 1 et elle comporte deux inserts 4 et 5 en feuillard d'acier inoxydable présentant une partie enrobée dans la dalle et une partie formant crochet 6. Les deux inserts représentés s'étendent parallèlement aux bords sur la presque totalité de la largeur de la plaque, mais ils pourraient avoir toute autre forme ou disposition. L'armature 3 est constituée par un tissu en fibres de verre à maille large.

Le procédé pour fabriquer ces plaques conformément à l'invention sera maintenant décrit avec référence à la fig. 3 qui représente schématiquement une installation pour sa mise en oeuvre. La référence 7 désigne un moule à la forme de la plaque avec un rebord périphérique 8. L'installation comporte un transporteur à chaîne 9 amenant successivement un moule 7 mis en place en tête du transporteur aux différents postes. En 10, un poste d'alimentation en pâte de ciment 11 déverse dans le moule une quantité dosée 12 de pâte de ciment, le dosage étant de préférence réalisé par pesée. 13 désigne un poste de vibrage pour étaler la charge 12 sous une épaisseur constante. En 14, on place sur la surface de la couche de pâte un morceau de tissu de verre à maille large 3 prélevé dans un stock 3' ou coupé à la demande. Au poste 15, l'armature 3 est noyée dans la couche de pâte de ciment et, pour ce faire, on utilise le presseur 16 représenté plus en détail à la fig. 4. Le presseur 16 est constitué par un réseau de lames minces 17 et 18 disposées perpendiculairement avec leurs arêtes inférieures dans un même plan. Ces lames sont portées par un plateau 19 solidaire de la tige de piston 20 d'un vérin 21. Le vérin 21 descend le plateau 19, les arêtes des lames 17 et 18 venant prendre appui sur l'armature 3 et l'enfonçant dans la couche de pâte. Cet enfoncement peut être limité par mise en appui des bords du plateau 19 sur le rebord périphérique 8 du moule 7. Après retrait du cadre 17-18, le moule peut être vibré pour rétablir la planéité de la face supérieure notammentsi la plaque armée ne comporte pas d'inserts, et on la laisse faire prise.

Dans le cas illustré où la plaque comporte des inserts 4 et 5, un cadre 26 portant les inserts 4 et 5 est mis en place au poste 27 sur le moule 7 et, après enfoncement à force par pressage éventuel, le moule est vibré au poste 28, puis retiré et stocké en 29 jusqu'à prise du ciment. Après prise, la plaque est démoulée.

## Revendications

1. Un procédé de fabrication de plaques minces moulées avec armature (3) en réseau, cette armature étant constituée par un réseau plan d'éléments longilignes à haute résistance mécanique de densité sensiblement égale à celle ou plus faible que celle du matériau constituant la plaque (1 ), l'armature (3) étant posée sur la plaque moulée avec le matériau de ladite plaque encore à l'état plastique et enfoncée dans celui-ci, caractérisé en ce que le réseau d'armature (3) est enfoncé par un presseur (16) formant un réseau plan d'arêtes (17, 18) espacées.

2. Un procédé selon la revendication 1, caractérisé en ce que le moule est vibré après l'enfoncement du réseau d'armature (3) et après le retrait du presseur (16) pour rétablir la planéité de la surface de la plaque (1 ) moulée.

3. Une installation pour la mise en oeuvre du procédé selon l'une des revendications 1 ou 2, comportant de manière connue un ensemble de moules (7) à la forme de la plaque (1) mince à obtenir, une unité (11 ) de préparation à l'état plastique et de dosage de la matière de base (12) de la plaque mince pour déverser la charge de matière préfixée dans chaque moule et pour l'égaliser, par exemple par vibrage (13), caractérisée en ce qu'elle comporte en outre un presseur (16) avec un réseau plan d'arêtes espacées (17,18) dont la surface d'ensemble correspond sensiblement à la surface du réseau (3) utilisé pour armer la plaque moulée, un moyen (21 ) pour descendre au moins les arêtes du presseur dans le moule jusqu'à un niveau contrôlé correspondant sensiblement au plan moyen de l'épaisseur de la plaque et un dispositif (28) pour soumettre à un vibrage le moule après retrait du presseur.

## Claims

1. A method of making thin slabs moulded with a network reinforcement (3), said reinforcement being formed by a plane network of long-limbed elements, of high mechanical strength and of a density substantially equal or smaller than that of the material constituent of the plate (1), the reinforcement (3) being placed on the moulded plate with the material of said plate still in the plastic state, and driven into it, characterized in that the reinforcement network (3) is driven in by a presser (16) forming a plane network of spaced apart ridges (17, 18).

2. A method according to claim 1, wherein the mould is vibrated after driving in the reinforcement network (3) and, after removal of the presser (16), for reestablishing the flatness of the moulded plate (1) surface.

3. A plant for carrying out the method according to one of claims 1 and 2, comprising in known manner a mould assembly (7) in the shape of the thin plate (1) to be obtained, a unit (11) for the preparation in the plastic state and for the dosage of the basic material (12) of thethin plate for pouring the charge of preset material in each mould and equalize it, for example by vibrations (13), characterized in that it comprises moreover a presser (16) with a plane network of spaced apart ridges (17, 18) the overall surface of which corresponds substantially to the surface of the network (3) used for reinforcing the moulded plate, a means (21 ) for lowering at least the presser ridges in the mould down to a controlled level corresponding substantially to the middle plane of the thickness of the plate and a device (28) for subjecting the mould to vibrations after removal of the presser.

## Patentansprüche

1. Verfahren zum Herstellen von dünnen geformten Platten mit einer Netzwerkbewehrung (3), die aus einem flachen Netzwerk mit zeilenförmigen Elementen hoher mechanischer Festigkeit und einer Dichte, die etwa der Dichte des die Platte bildenden Materials entspricht oder schwächer ist, gebildet ist, wobei die Netzwerkbewehrung (3) auf der geformten Platte bei noch in plastischem Zustand befindlichem Plattenmaterial verlegt und in das Material eingedrückt wird, dadurch gekennzeichnet, dass die Netzwerkbewehrung (3) vermittels einer Andrückvorrichtung (16) eingedrückt wird, die ein ebenes Netzwerk mit beabstandeten Rippen bildet.

2. Verfahren nach Anspruch 1, dadurch gekennzeichnet, dass die Form nach dem Eindrücken der Netzwerkbewehrung (3) und nach dem, Zurückziehen der Andrückvorrichtung (16) in Vibrationen versetzt wird, um die Ebenheit der Fläche der geformten Platte (1) wiederherzustellen.

3. Vorrichtung zur Durchführung des Verfahrens nach Anspruch 1 oder 2 mit einer an sich bekannten Anordnung aus Formen (7) in Form der herzustellenden dünnen Platte (1), einer Einheit (11) zur Plastifizierung und zur Dosierung des Grundmaterials (12) der dünnen Platte zum Giessen der Charge aus präfixiertem Material in jede Form und zum gleichmässigen Verteilen, beispielsweise durch eine Rüttelvorrichtung (13), dadurch gekennzeichnet, dass ferner eine Andrückvorrichtung (16) mit einem ebenen Netzwerk mit beabstandeten Rippen (17,18) vorgesehen ist, dessen Gesamtfläche im wesentlichen der Fläche des für die Armierung der geformten Platte verwendeten Netzwerkes (3) entspricht, ein Mittel (21) zum Absenken wenigstens der Rippen der Andrückvorrichtung in die Form bis auf ein etwa entsprechend der Mittelebene der Stärke der Platte eingestelltes Niveau und eine Vorrichtung (28), um die Form nach dem Zurückziehen der Andrückvorrichtung in Vibrationen zu versetzen.
